# EUROPÄISCHE PATENTSCHRIFT

(11) **EP 3 362 603 B1**
(45) Veröffentlichungstag und Bekanntmachung des Hinweises auf die Patenterteilung: **26.06.2019**
(21) Anmeldenummer: 17800513.8
(22) Anmeldetag: 16.11.2017
(51) Int. Cl.: E01C 23/088, E02F 3/815

(54) **KUFENSEGMENT FÜR EINEN KANTENSCHUTZ EINER STRASSENFRÄSMASCHINE UND KANTENSCHUTZ FÜR EINE STRASSENFRÄSMASCHINE**
SKID SEGMENT FOR AN EDGE PROTECTION ON A ROAD MILLING MACHINE AND EDGE PROTECTION FOR A ROAD MILLING MACHINE
SEGMENT DE PATIN POUR UNE PROTECTION D'ARÊTE D'UNE FRAISEUSE ROUTIÈRE ET PROTECTION D'ARÊTE D'UNE FRAISEUSE ROUTIÈRE

(30) Priorität: 07.12.2016 DE 102016123662
(43) Veröffentlichungstag der Anmeldung: 22.08.2018
(73) Patentinhaber: Wirtgen GmbH, 53578 Windhagen (DE)
(72) Erfinder: SALZ, Andreas, 53577 Neustadt (Wied) (DE); LENZ, Martin, 56276 Großmaischeid (DE); BARIMANI, Cyrus, 53639 Königswinter (DE)
(74) Vertreter: Herrmann, Jochen
(86) Internationale Anmeldenummer: PCT/EP2017/079396
(87) Internationale Veröffentlichungsnummer: WO 2018/104015

(56) Entgegenhaltungen:
- CN-A- 104 972 883
- DE-A1-102012 103 440
- US-A1- 2009 185 859
- US-B1- 8 584 383

## Beschreibung

Die Erfindung betrifft ein Kufensegment für einen Kantenschutz einer Straßenfräsmaschine oder dgl. Bodenbearbeitungsmaschine nach dem Oberbegriff des Anspruchs 1.

Weiterhin betrifft die Erfindung einen Kantenschutz für eine Straßenfräsmaschine oder dgl. Bodenbearbeitungsmaschine mit wenigstens einem derartigen Kufensegment, wobei der Kantenschutz einen Rand aufweist, der zur Aufnahme des mindestens einen Kufensegments ausgebildet ist.

Straßenfräsmaschinen werden im Straßen- und Wegebau eingesetzt. Sie dienen dazu den vorhandenen Fahrbahnbelag vollständig oder teilweise abzutragen. Hierbei kommt eine Fräswalze zum Einsatz, die innerhalb eines Fräskastens geschützt untergebracht ist. Die Fräswalze ist üblicherweise mit Meißeln bestückt, die zum Fahrbahnabtrag in den zu bearbeiteten Untergrund eingreifen. An den in Fahrt- oder Vorschubrichtung der Straßenfräsmaschine verlaufenden Seiten des Fräskastens sind Schutzelemente eingesetzt, die als Kantenschutz bezeichnet werden. Der Kantenschutz deckt die Fräswalze seitlich ab und verhindert damit zum einen den Zugang zur Fräswalze während des Fräsbetriebes, zum anderen wird ein Auswurf von abgefrästem Material in die Umgebung verhindert. Der Kantenschutz steht mit einer unteren Gleitkufe auf der Fahrbahnoberfläche auf, sodass eine vollständige Abdeckung der Fräswalze erreicht ist. Zudem wird die Gleitkufe hydraulisch auf den unbearbeiteten Fahrbahnbelag gedrückt, der im Anschluss an die Fräswalze außerhalb des Arbeitsbereiches liegt, um eine saubere Schnittkante zu gewährleisten und schollenartige Ausbrüche zu vermeiden.

Aus der US 2009/0185859 A1 ist eine Straßenfräsmaschine mit einem derartigen Kantenschutz bekannt. Eine sich in Vorschubrichtung ersteckende einstückige Kufe bildet die Gleitkufe, die mittels Schraubverbindungen lösbar und somit austauschbar an dem Kantenschutz angebracht ist.

Aus der DE 10 2012 103 440 A1 ist ebenfalls eine Straßenfräsmaschine mit einem Kantenschutz sowie ein Kufensegment für einen solchen Kantenschutz bekannt. Die Gleitkufe dieser Straßenfräsmaschine ist dabei aus mehreren Kufensegmenten zusammengesetzt, die einem gewissen Verschleiß unterliegen und daher nach Erreichen ihrer Verschleißgrenze getauscht werden müssen. Hierzu weist das Kufensegment einen Steckansatz auf, der in eine Steckaufnahme des Kantenschutzes eingesteckt werden kann, sodass es im rauen Baustellenbetrieb bei Erreichen der Verschleißgrenze einfach getauscht werden kann.

Die bekannten Kufensegmente werden nach entsprechender Abnutzung komplett getauscht und dann entsorgt oder einer Wiederverwertung oder Aufarbeitung zugeführt. Die Zeit, in der die bekannten Kufensegmente ohne Unterbrechung benutzt werden können, d.h. die Standzeit der Kufensegmente, wird begrenzt durch das Auftreten erheblicher Verschleißerscheinungen, die dann ein komplettes Austauschen der Kufensegmente erfordern. Die abgenutzten Kufensegmente werden anschließend üblicherweise entsorgt oder einer Wiederverwertung oder Aufarbeitung zugeführt. Neue Kufensegmente müssen nach nur einer Standzeit ersetzt werden. Der Materialeinsatz an auszutauschenden Kufensegmenten ist über die Lebensdauer der Straßenfräsmaschine dementsprechend hoch.

Ferner sind aus der US 8,584,383 B1 und der CN 104 972 883 A Kufensegmente mit im Wesentlichen U-förmigem Querschnitt bekannt.

Es ist Aufgabe der Erfindung, ein Kufensegment für einen Kantenschutz einer Straßenfräsmaschine oder dgl. Bodenbearbeitungsmaschine bereitzustellen, das eine gegenüber den herkömmlichen Kufensegmenten verlängerte Nutzungsdauer ermöglicht, wodurch der erforderliche Materialeinsatz verringert und die Wartung vereinfacht wird, und das eine problemlose und sichere Montage des Kufensegments ermöglicht.

Es ist weiterhin Aufgabe der Erfindung, einen Kantenschutz der vorstehend erwähnten Art bereitzustellen, der eine einfache und kostengünstige Wartung unterstützt.

Die Aufgabe der Erfindung wird durch ein Kufensegment für einen Kantenschutz gemäß den Merkmalen des Patentanspruchs 1 und durch einen Kantenschutz gemäß den Merkmalen des Patentanspruchs 8 gelöst. Vorteilhafte Weiterbildungen sind jeweils in den Unteransprüchen beschrieben.

Demnach ist an dem Basisteil des Kufensegments wenigstens ein zweiter Kufenabschnitt angebracht, der in einer zweiten Betriebsstellung des Basisteils in Richtung auf die Straßen- oder Bodenoberfläche ausrichtbar ist. Demgemäß kommt in der ersten Betriebsstellung der erste Kufenabschnitt direkt mit der Straßen- oder Bodenoberfläche in Berührung und erfährt im Betrieb der Straßenfräs- oder Bodenbearbeitungsmaschine den anfallenden Abrieb. Wenn der erste Kufenabschnitt seine Verschleißgrenze erreicht hat, wird das Kufensegment von der ersten in die zweite Betriebsstellung gebracht, in welcher der zweite Kufenabschnitt direkt mit der Straßen- oder Bodenoberfläche in Berührung kommt. Erst nach Verschleiß des zweiten Kufenabschnitts muss somit das Kufensegment komplett getauscht werden. Die Nutzungsdauer des Kufensegments ist somit deutlich verlängert und erst nach doppelter Standzeit muss neues Material eingesetzt werden. Dies vereinfacht auch den Wartungsaufwand, da eine Ummontage von der ersten in die zweite Betriebsstellung weniger aufwändig als ein Komplettaustausch des Kufensegments ist.

An der der ersten Seite abgewandten zweiten Seite des Basisteils ist in dessen unterem Bereich der wenigstens eine erste Kufenabschnitt angebracht. Die zweite Seite des Basisteils bildet dabei in der ersten Betriebsstellung eine Befestigungsseite mit wenigstens einer Stützfläche. Somit lässt sich das Kufensegment in der ersten Betriebsstellung mit der zweiten Seite des Basisteils beispielsweise am unteren Randbereich eines Kantenschutzes für eine Straßenfräs- oder Bodenbearbeitungsmaschine auf einfache Weise in Anlage bringen und dort befestigen, wobei der erste Kufenabschnitt am unteren Bereich der zweiten Seite des Basisteils in der ersten Betriebsstellung den Kantenschutz unterseitig umgreift. Somit schützt der erste Kufenabschnitt den Kantenschutz effektiv vor unterseitigem Verschleiß.

Der wenigstens eine zweite Kufenabschnitt ist im oberen Bereich der ersten Seite angebracht, wobei die ersten und zweiten Kufenabschnitte zusammen mit dem Basisteil ein Profil mit im Wesentlichen Z-förmigen Querschnitt bilden. In dieser Ausgestaltung lässt sich das Kufensegment einfach durch Umsetzen bzw. Verschwenken beispielsweise um die Längsachse oder eine Querachse als Schwenkachse von der ersten Betriebsstellung in die zweite Betriebsstellung bringen.

Denkbar ist auch, dass an dem Basisteil insgesamt drei oder vier Kufenabschnitte angebracht und demgemäß drei oder vier unterschiedliche Betriebsstellungen möglich sind. Mit einem derartigen Kufensegment würde die Nutzungsdauer noch weiter verlängert und der Wartungsaufwand noch weiter vereinfacht werden.

In einer erfindungsgemäßen Weiterbildung kann in einem Winkel zwischen dem ersten Kufenabschnitt und dem Basisteil und/oder in einem Winkel zwischen dem zweiten Kufenabschnitt und dem Basisteil jeweils wenigstens eine Versteifungstrebe angeordnet sein. Diese Versteifungstreben dienen auch bei dem Kufensegment mit Z-förmigem Querschnitt der Versteifung und schützen beispielsweise am Basisteil angebrachte Schraubenköpfe oder Schraubenmuttern vor Abrasion oder Gewaltbruch, indem sie über die erste bzw. zweite Seite des Basisteils hervorstehen.

Um bei einem Kufensegment mit Z-förmigem Querschnitt das Gleiten auf der Straßen- oder Bodenoberfläche zu erleichtern, kann der zweite Kufenabschnitt an dem in Vorschubrichtung weisenden ersten Ende in Richtung auf den ersten Kufenabschnitt gebogen verlaufen und der erste Kufenabschnitt am entgegen der Vorschubrichtung weisenden zweiten Ende in Richtung auf den zweiten Kufenabschnitt gebogen verlaufen. Dabei kann das Basisteil vorzugsweise an dem ersten und zweiten Ende dem Verlauf des zweiten und ersten Kufenabschnitts folgend ausgebildet sein.

In besonders vorteilhafter Ausgestaltung kann der geometrische Körper des Kufensegments punktsymmetrisch zum Körpermittelpunkt ausgebildet sein. Durch diese Formgebung kann das Kufensegment durch einfaches Verschwenken von der ersten in eine zweite Betriebsstellung gebracht werden, wobei jeweils das erste bzw. zweite Kufenabschnitt Teil der Gleitschiene ist.

In einer besonders steifen und einfach herzustellenden Ausführungsform kann das Basisteil ein sich wenigstens abschnittsweise entlang des Kantenschutzes ersteckendes Profil mit rechteckigem Querschnitt bilden.

Zur stabilen und lösbaren Befestigung des Kufensegments am Kantenschutz kann im Basisteil wenigstens eine Schraubaufnahme ausgebildet sein. In diese Schraubaufnahmen können Befestigungsschrauben eingeführt werden, die wiederum am Kantenschutz gesichert werden.

Um das Kufensegment gegenüber dem Kantenschutz in veränderlicher Höhe anzubringen, kann die Schraubaufnahme als ein sich im Wesentlichen senkrecht bzw. quer zur Mittellängsebene ersteckendes Langloch ausgebildet sein. Durch einfache Höhenverstellung entlang des Langlochs kann die Position des Kufensegments an die Höhenlage des Kantenschutzes über der Straßen- oder Bodenoberfläche angepasst werden.

Gemäß einer noch weiteren bevorzugten Ausführungsform kann das Basisteil zwei seitlich eingezogene Bereiche aufweisen, die von dem ersten Kufenabschnitt in Richtung des zweiten Kufenabschnitts und von dem zweiten Kufenabschnitt in Richtung des ersten Kufenabschnitts jeweils in zwei einwärts geneigte Teilbereiche übergehen. Die zwei seitlich eingezogenen Bereiche sind jeweils im Wesentlichen V-förmig ausgebildet und dienen einer alternativen oder zusätzlichen Befestigung am Kantenschutz. Dafür sind am Kantenschutz Steckaufnahmen vorgesehen, die in den zwei unterschiedlichen Betriebsstellungen jeweils mit den einwärts geneigten Teilbereichen der seitlich eingezogenen Bereiche in Eingriff stehen und eine einfach zu lösende Steckverbindung für das Kufensegment bilden.

Zwischen den jeweils beiden einwärts geneigten Teilbereichen können zwei im Wesentlichen parallele Teilbereiche gebildet sein. Diese parallelen Teilbereiche stehen beim Montage- bzw. Demontagevorgang mit den Steckaufnahmen außer Eingriff und erleichtern somit den Wechsel bzw. das Umsetzen des Kufensegments.

Erfindungsgemäß weist der Kantenschutz einen Rand mit entsprechenden Befestigungsaufnahmen zur Aufnahme des mindestens einen Kufensegments auf. Die Befestigungsaufnahmen können dabei im Wesentlichen entlang des Randes des Kantenschutzes angeordnet sein, um eine Mehrzahl von Kufensegmenten aufzunehmen, die zusammen eine Gleitschiene bilden.

Gemäß einer vorteilhaften Ausführungsform können die Befestigungsaufnahmen für die Kufensegmente mindestens eine Schraubaufnahme aufweisen. Um eine lösbare Befestigung der Kufensegmente an dem Kantenschutz zu bilden, können in diese Schraubaufnahmen Befestigungsschrauben eingeführt werden, die in den Basisteilen der Kufensegmente ausgebildete Schraubenaufnahmen eingeführt werden.

Um eine ebene Anlagefläche zwischen dem Kantenschutz und einem daran angebrachten Kufensegment mit Z-förmigem Querschnitt vorzusehen, können die Befestigungsaufnahmen für die Kufensegmente mindestens eine Aufnahme für die Versteifungstreben der Kufensegmente aufweisen.

Um einen effektiven Verschleißschutz des Randes des Kantenschutzes zu bieten, können die Kufensegmente mit Z-förmigem Querschnitt derart am Kantenschutz angebracht werden, dass in der ersten Betriebsstellung der erste Kufenabschnitt den Rand des Kantenschutzes unterseitig abdeckt und in der zweiten Betriebsstellung der zweite Kufenabschnitt den Rand des Kantenschutzes unterseitig abdeckt.

Um einen effektiven Verschleißschutz des Randes des Kantenschutzes zu bieten, kann bei Kufensegmenten mit U-förmigem Querschnitt in der ersten Betriebsstellung der erste Kufenabschnitt in Richtung auf die Straßen- oder Bodenoberfläche über den Rand des Kantenschutzes hervorstehen. In der zweiten Betriebsstellung kann der zweite Kufenabschnitt in Richtung auf die Straßen- oder Bodenoberfläche über den Rand des Kantenschutzes hervorstehen.

Gemäß einer weiterführenden Ausführungsform können die Befestigungsaufnahmen für die Kufensegmente mindestens eine Steckaufnahme zur formschlüssigen Halterung zumindest eines Kufensegments aufweisen. Diese Steckaufnahmen können in den zwei unterschiedlichen Betriebsstellungen der Kufensegmente jeweils mit den einwärts geneigten Teilbereichen der seitlich eingezogenen Bereiche in Eingriff stehen und bilden eine einfach zu lösende Steckverbindung.

In vorteilhafter Weise können die Steckaufnahmen zwei zueinander beabstandete Klemmelemente aufweisen, die beidseitig an den einwärts geneigten Teilbereichen des Basisteils wirksam sind. Die Klemmelemente kommen bei der Montage der Kufensegmente mit den einwärts geneigten Teilbereichen der seitlich eingezogenen Bereiche in Eingriff, wodurch eine stabile und dennoch lösbare Verbindung geschaffen wird.

Ein sicherer Sitz der Kufensegmente am Kantenschutz kann dadurch erreicht werden, dass die Klemmelemente im Wesentlichen sich parallel zu den einwärts geneigten Teilbereichen des Basisteils erstreckende Anschlagflächen und das Basisteil des Kufensegments zumindest teilweise umgreifende Hinterschneidungen aufweisen.

Die Erfindung wird nachfolgend anhand von in den Zeichnungen dargestellten Ausführungsbeispielen näher erläutert.

Es zeigen:
Figur 1 in schematischer und perspektivischer Seitenansicht eine Ausführungsform eines Kantenschutzes des Fräskastens einer Straßenfräsmaschine;
Figur 2 in schematischer und perspektivischer Seitenansicht den in Figur 1 gezeigten Kantenschutz mit vier an seinem unteren Rand in Reihe angeordneten Kufensegmenten, die jedoch nicht Gegenstand der vorliegenden Erfindung sind;
Figur 3 in schematischer Schnittansicht den Bereich einer Befestigungsaufnahme eines in der Figur 2 gezeigten Kufensegments entlang der Schnittlinie III-III;
Figur 4 in schematischer und perspektivischer Seitenansicht ein in der Figur 2 gezeigtes Kufensegment mit zueinander parallel verlaufenden Kufenabschnitten;
Figur 5 in schematischer Vorderansicht entgegen der Vorschubrichtung das in der Figur 4 gezeigte Kufensegment;
Figur 6 in schematischer und perspektivischer Seitenansicht das in der Figur 2 gezeigte Kufensegment mit einem verjüngten ersten Ende;
Figur 7 in schematischer Schnittansicht das in der Figur 6 gezeigte Kufensegment entlang der Schnittlinie VII-VII;
Figur 8 in schematischer und perspektivischer Seitenansicht den in Figur 1 gezeigten Kantenschutz mit vier an seinem unteren Rand in Reihe angeordneten Kufensegmenten gemäß einer bevorzugten Ausführungsform der Erfindung;
Figur 9 in schematischer Schnittansicht den Bereich einer Befestigungsaufnahme eines in der Figur 8 gezeigten Kufensegments entlang der Schnittlinie IX-IX;
Figur 10 in schematischer und perspektivischer Seitenansicht ein in der Figur 8 gezeigtes Kufensegment mit zueinander parallel verlaufenden Kufenabschnitten;
Figur 11 in schematischer Vorderansicht entgegen der Vorschubrichtung das in der Figur 10 gezeigte Kufensegment;
Figur 12 in schematischer und perspektivischer Seitenansicht das in der Figur 8 gezeigte Kufensegment mit gebogen verlaufenden Kufenabschnitten;
Figur 13 in schematischer Vorderansicht entgegen der Vorschubrichtung das in der Figur 12 gezeigte Kufensegment;
Figur 14 in schematischer Seitenansicht den in Figur 1 gezeigten Kantenschutz mit zwei an seinem unteren Rand in Reihe angeordneten Kufensegmenten gemäß einer weiteren bevorzugten Ausführungsform;
Figur 15 in schematischer Schnittansicht ein in der Figur 14 gezeigtes Kufensegment entlang der Schnittlinie XV-XV;
Figur 16 in schematischer Schnittansicht ein in der Figur 14 gezeigtes Kufensegment entlang der Schnittlinie XVI-XVI;
Figur 17 in schematischer und perspektivischer Seitenansicht ein in der Figur 14 gezeigtes Kufensegment;
Figur 18 in schematischer Vorderansicht entgegen der Vorschubrichtung das in der Figur 17 gezeigte Kufensegment;
Figur 19 in schematischer und perspektivischer Seitenansicht einen vergrößerten Teilbereich des in der Figur 14 gezeigten Kantenschutzes;
Figur 20 in schematischer und perspektivischer Seitenansicht den in der Figur 14 gezeigten Kantenschutz mit demontierten Kufensegmenten; und
Figur 21 in schematischer und perspektivischer Seitenansicht und in vergrößerter Detailansicht DA den in der Figur 20 gezeigten Kantenschutz.

Figur 1 zeigt in schematischer und perspektivischer Seitenansicht einen plattenartig ausgebildeten Kantenschutz 5 eines in Figur 1 nur angedeuteten Fräskastens 6 einer Straßenfräsmaschine. Der Kantenschutz 5 weist eine Innenseite 8 zur Ankopplung an die Straßenfräsmaschine im Bereich des Fräskastens und eine Außenseite 7 auf. Im unteren Bereich weist der Kantenschutz 5 einen Rand 70 auf. Der Kantenschutz 5 ist in Vorschubrichtung V der Straßenfräsmaschine langgestreckt ausgebildet, wobei der Rand 70 in Vorschubrichtung V und im Wesentlichen parallel zu einer (nicht gezeigten) Straßen- oder Bodenoberfläche verläuft.

Figur 2 zeigt in schematischer und perspektivischer Seitenansicht den in Figur 1 gezeigten Kantenschutz 5 mit vier an seinem unteren Rand 70 in Reihe angeordneten Kufensegmenten 10 und 20, die jedoch nicht Gegenstand der vorliegenden Erfindung sind. Das an dem in Vorschubrichtung V vorderen Ende des Rands 70 angeordnete Kufensegment 20 weist ein verjüngtes vorderes Ende auf, wohingegen die drei sich entgegen der Vorschubrichtung V anschließenden Kufensegmente 10 im Wesentlichen gerade ausgebildet sind. Die Kufensegmente 10 und 20 sind in einer ersten Betriebsstellung montiert.

Der Rand 70 weist eine Mehrzahl von entlang dem Rand 70 und von diesem in Richtung B beabstandeten Befestigungsaufnahmen auf, von denen nur eine Befestigungsaufnahme zur Aufnahme eines der Kufensegmente 10 in der Figur 1 dargestellt ist. Die Befestigungsaufnahme für dieses Kufensegment 10 weist eine Schraubaufnahme 71 auf.

Nachfolgend wird anhand der Figuren 3, 4 und 5 das Kufensegment 10 detaillierter beschrieben.

Figur 3 zeigt in schematischer Schnittansicht den Bereich der Befestigungsaufnahme des in der Figur 2 gezeigten Kufensegments 10 entlang der Schnittlinie III-III.

In der Figur 3 ist das Kufensegment 10 in einer ersten Betriebsstellung montiert dargestellt. Das Kufensegment 10 weist ein im Querschnitt im Wesentlichen rechteckiges Basisteil 11 auf. An dem Basisteil 11 ist unterseitig ein erster Kufenabschnitt 12 und oberseitig ein zweiter Kufenabschnitt 13 angeordnet, die über die in der Figur 3 linken ersten Seite 14 von dem Basisteil 11 rechtwinklig hervorstehen. Das Basisteil 11 ist mit dem ersten und dem zweiten Kufenabschnitt 12 und 13 einstückig aus einem Metall, vorzugsweise Stahlguss, ausgebildet. Die Unterseite des ersten Kufenabschnitts 12 und die Oberseite des zweiten Kufenabschnitts 13 sind im Wesentlichen eben ausgebildet.

Das Basisteil 11 weist eine der ersten Seite 14 abgewandte zweite Seite 16 auf, die unabhängig von der Betriebsstellung eine Befestigungsseite mit wenigstens einer Stützfläche bildet. Mit der zweiten Seite 16 liegt das Basisteil 11 am Rand 70 des Kantenschutzes 5 an und ist an diesem montiert. In der in Figur 3 gezeigten ersten Betriebsstellung steht der erste Kufenabschnitt 12 in Richtung A auf die Straßen- oder Bodenoberfläche über den Rand 70 des Kantenschutzes 5 hervor.

In dem Basisteil 11 ist im Bereich zwischen dem ersten und dem zweiten Kufenabschnitt eine Schraubaufnahme 19 ausgebildet, die als Bohrung mit Bohrrichtung im Wesentlichen parallel zur Mittellängsebene MLE in das Basisteil 11 eingebracht ist. Die Schraubaufnahme 19 ist dabei als Langloch ausgebildet, das sich wiederum im Wesentlichen senkrecht zur Mittellängsebene MLE bzw. quer dazu erstreckt. An dem Rand 70 des Kantenschutzes 5 und von diesem in Richtung B beabstandet ist eine zu der Schraubaufnahme 19 des Basisteils 11 fluchtende Schraubaufnahme 71 des Kantenschutzes 5 ausgebildet. Eine Befestigungsschraube 76 ist durch die beiden Schraubaufnahme 71 und 19 von der Innenseite 8 des Kantenschutzes 5 eingeführt und an der ersten Seite 14 des Basisteils mit einer Mutter 77 gesichert. Eine Unterlegscheibe 78 ist zwischen dem Basisteil 11 und der Mutter 77 eingelegt.

Das Kufensegment 10 kann auch in einer zweiten (nicht gezeigten) Betriebsstellung montiert werden. In der zweiten Betriebsstellung ist das Kufensegment 10 gegenüber der in der Figur 3 gezeigten ersten Betriebsstellung um 180° gedreht bzw. auf Umschlag montiert. Im Ergebnis weist in der zweiten Betriebsstellung der erste Kufenabschnitt 12 in Richtung B nach oben, wohingegen der zweite Kufenabschnitt 13 in Richtung A nach unten weist. Somit steht in der zweiten Betriebsstellung der zweite Kufenabschnitt 13 in Richtung A auf die Straßen- oder Bodenoberfläche über den Rand 70 des Kantenschutzes 5 hervor.

Figur 4 zeigt in schematischer und perspektivischer Seitenansicht ein in der Figur 2 gezeigtes Kufensegment 10 mit zueinander parallel verlaufenden ersten und zweiten Kufenabschnitten 12 und 13.

Der an der ersten Seite 14 des Basisteils 11 an dessen unterem Bereich 15 angebrachte erste Kufenabschnitt 12 ist in der in Figur 4 gezeigten Orientierung der ersten Betriebsstellung in Richtung A auf die Straßen- oder Bodenoberfläche ausgerichtet. Der an der ersten Seite 14 des Basisteils 11 an dessen oberen Bereich 17 angebrachte zweite Kufenabschnitt 13 ist in der in Figur 4 gezeigten Orientierung der ersten Betriebsstellung in Richtung B von der Straßen- oder Bodenoberfläche wegweisend ausgerichtet. In der in Figur 4 nicht gezeigten zweiten Betriebsstellung würde der zweite Kufenabschnitt 13 in Richtung A auf die Straßen- oder Bodenoberfläche ausgerichtet sein.

An dem Kufensegment 10 sind zwischen dem ersten Kufenabschnitt 12 und dem zweiten Kufenabschnitt 13 zwei in Vorschubrichtung V zueinander beabstandete Versteifungstreben 18 angeordnet, die sich senkreicht zu dem ersten und zweiten Kufenabschnitt 12 und 13 erstrecken. Die Versteifungsstreben 18 stehen in der gleichen Höhe H gegenüber dem Basisteil 11 hervor wie auch der erste und zweite Kufenabschnitt 12 und 13 gegenüber dem Basisteil 11 hervorstehen. Die Versteifungstreben 18 sind von den beiden Enden des Kufensegments 10 in Vorschubrichtung V beabstandet. An beiden Enden 1 und 2 des Kufensegments 10 sind der erste Kufenabschnitt 12 und der zweite Kufenabschnitt 13 senkrecht zur Vorschubrichtung V abgeschrägt ausgebildet.

Beidseitig der Versteifungstreben 18 sind insgesamt vier in Vorschubrichtung V zueinander beabstandete Schraubaufnahmen 19 im Basisteil 11 ausgebildet. Die Schraubaufnahmen 19 sind als sich im Wesentlichen senkrecht zur in Längsrichtung verlaufenden Mittellängsebene MLE des Kufensegments 10 ersteckende Langlöcher ausgebildet.

Figur 5 zeigt in schematischer Vorderansicht entgegen der Vorschubrichtung V das in der Figur 4 gezeigte Kufensegment 10, das symmetrisch zu der Mittellängsebene MLE ausgebildet ist. An der ersten Seite 14 des Basisteils 11 des Kufensegments 10 ist in dessen unteren Bereich 15 der erste Kufenabschnitt 12 und in dessen oberem Bereich 17 der zweite Kufenabschnitt 13 angebracht. Die ersten und zweiten Kufenabschnitte 12 und 13 bilden dabei zusammen mit dem Basisteil 11 ein Profil mit im Wesentlichen U-förmigen Querschnitt. Das Basisteil 11 bildet ein sich entlang des Kantenschutzes 5 ersteckendes Profil mit rechteckigem Querschnitt.

Figur 6 zeigt in schematischer und perspektivischer Seitenansicht das in der Figur 1 gezeigte Kufensegment 20 mit einem verjüngten ersten Ende 1.

Der an der ersten Seite 24 des Basisteils 21 an dessen unterem Bereich 25 angebrachte erste Kufenabschnitt 22 ist in der in Figur 6 gezeigten Orientierung der ersten Betriebsstellung in Richtung A auf die Straßen- oder Bodenoberfläche ausgerichtet. Der an der ersten Seite 24 des Basisteils 21 an dessen oberen Bereich 27 angebrachte zweite Kufenabschnitt 23 ist in der in Figur 6 gezeigten Orientierung der ersten Betriebsstellung in Richtung B von der Straßen- oder Bodenoberfläche wegweisend ausgerichtet. In der in Figur 6 nicht gezeigten zweiten Betriebsstellung würde der zweite Kufenabschnitt 23 in Richtung A auf die Straßen- oder Bodenoberfläche ausgerichtet sein.

Der erste Kufenabschnitt 22 und der zweite Kufenabschnitt 23 laufen am in Vorschubrichtung V weisenden ersten Ende 1 gebogen aufeinander zu und bilden zusammen mit dem Basisteil 21 ein verjüngtes erstes Ende 1. Der Abschnitt des zweiten Kufenabschnitts 23 im Bereich des zweiten Endes 2 erstreckt sich zu dem Abschnitt des ersten Kufenabschnitts 22 im Bereich des zweiten Endes 2 parallel. Die Form des Basisteils 21 folgt dabei dem zusammenlaufenden Verlauf des ersten und zweiten Kufenabschnitts 22 und 23.

An dem Kufensegment 20 sind zwischen dem ersten Kufenabschnitt 22 und dem zweiten Kufenabschnitt 23 zwei in Vorschubrichtung V zueinander beabstandete Versteifungstreben 28 angeordnet, die sich im Wesentlichen senkrecht zu den zueinander parallel verlaufenden Abschnitten des ersten und zweite Kufenabschnitts 22 und 23 erstrecken. Die Versteifungsstreben 28 stehen in der gleichen Höhe H gegenüber dem Basisteil 21 hervor wie auch der erste und zweite Kufenabschnitt 22 und 23 gegenüber dem Basisteil 21 hervorstehen. Die im Bereich des vorderen, sich verjüngenden ersten Ende 1 angeordnete Versteifungstrebe 28 ist von dem ersten Ende 1 in Vorschubrichtung V beabstandet. Die am hinteren zweiten Ende 2 des Kufensegments 20 angeordnete Versteifungstrebe 28 schließt mit dessen Ende ab.

Beidseitig der vorderen Versteifungstrebe 28 sind zwei in Vorschubrichtung V zueinander beabstandete Schraubaufnahmen 29 im Basisteil 21 ausgebildet, und eine dritte Schraubaufnahmen 29 ist nahe der hinteren Versteifungstrebe 28 ausgebildet. Die Schraubaufnahmen 29 sind als Bohrungen mit Bohrrichtung im Wesentlichen parallel zur Mittellängsebene MLE in das Basisteil 21 eingebracht. Die Schraubaufnahmen 29 sind wiederum als sich im Wesentlichen senkrecht zur in Längsrichtung verlaufenden Mittellängsebene MLE des Kufensegments 20 ersteckende Langlöcher ausgebildet.

Figur 7 zeigt in schematischer Schnittansicht das in der Figur 6 gezeigte Kufensegment 20 entlang der Schnittlinie VII-VII. Das Kufensegment 20 ist symmetrisch zu der Mittellängsebene MLE ausgebildet. An der ersten Seite 24 des Basisteils 21 des Kufensegments 20 ist in dessen unteren Bereich 25 der erste Kufenabschnitt 22 und in dessen oberem Bereich 27 der zweite Kufenabschnitt 23 angebracht. Die ersten und zweiten Kufenabschnitte 22 und 23 bilden dabei zusammen mit dem Basisteil 21 im Schnittbereich ein Profil mit im Wesentlichen U-förmigem Querschnitt. Das Basisteil 21 bildet ein sich entlang des Kantenschutzes 5 ersteckendes Profil mit rechteckigem Querschnitt.

Figur 8 zeigt in schematischer und perspektivischer Seitenansicht den in Figur 1 gezeigten Kantenschutz 5 mit vier an seinem unteren Rand in Reihe angeordneten Kufensegmenten 30 und 40 gemäß einer bevorzugten Ausführungsform. Das am in Vorschubrichtung V vorderen Ende des Rands 70 angeordnete Kufensegment 40 weist ein verjüngtes vorderes Ende auf, wohingegen die drei sich entgegen der Vorschubrichtung V anschließenden Kufensegmente 30 im Wesentlichen gerade ausgebildet sind. Die Kufensegmente 30 und 40 sind in einer ersten Betriebsstellung montiert.

Der Kantenschutz 5 weist eine Mehrzahl von entlang dem Rand 70 und von diesem in Richtung B beabstandeten Befestigungsaufnahmen auf, von denen nur eine Befestigungsaufnahme zur Aufnahme eines der Kufensegmente 30 in der Figur 8 dargestellt ist. Die Befestigungsaufnahme für dieses Kufensegment 30 weist eine Schraubaufnahme 72 auf. Weiterhin weist die Befestigungsaufnahme Aufnahmen für Versteifungstreben 38; 38',48 und 48' der Kufensegmente 30 und 40 auf. Die Versteifungstreben 38; 38',48 und 48' werden im Folgenden unter Bezugnahme auf die Figuren 10 und 12 beschrieben.

Nachfolgend wird anhand der Figuren 9, 10 und 11 das Kufensegment 30 detaillierter beschrieben.

Figur 9 zeigt in schematischer Schnittansicht den Bereich der Befestigungsaufnahme 72 des in der Figur 8 gezeigten Kufensegments 30 entlang der Schnittlinie IX-IX.

In der Figur 9 ist das Kufensegment 30 in einer ersten Betriebsstellung montiert dargestellt. Das Kufensegment 30 weist ein im Querschnitt im Wesentlichen rechteckiges Basisteil 31 auf. An dem Basisteil 31 ist unterseitig ein erster Kufenabschnitt 32 und oberseitig ein zweiter Kufenabschnitt 33 angeordnet. Der erste Kufenabschnitt 32 steht über die in der Figur 9 rechten zweiten Seite 36 von dem Basisteil 31 rechtwinklig nach rechts hervor. Der zweite Kufenabschnitt 33 steht über die in der Figur 9 linke erste Seite 34 von dem Basisteil 31 rechtwinklig nach links hervor. Das Basisteil 31 ist mit dem ersten und dem zweiten Kufenabschnitt 32 und 33 einstückig aus einem Metall, vorzugsweise Stahlguss, ausgebildet. Die Unterseite des ersten Kufenabschnitts 32 und die Oberseite des zweiten Kufenabschnitts 33 sind im Wesentlichen eben ausgebildet.

Das Basisteil 31 weist eine der ersten Seite 34 abgewandte zweite Seite 36 auf, die in der in Figur 9 gezeigten ersten Betriebsstellung eine Befestigungsseite mit einer Stützfläche bildet. Mit der Stützfläche der zweiten Seite 36 liegt das Basisteil 31 am Rand 70 des Kantenschutzes 5 an und ist an diesem montiert. In der in Figur 9 gezeigten ersten Betriebsstellung deckt der erste Kufenabschnitt 32 den Rand 70 des Kantenschutzes 5 unterseitig gegenüber der in Richtung A befindlichen (nicht gezeigten) Straßen- oder Bodenoberfläche ab.

In dem Basisteil 31 ist im Bereich zwischen dem ersten und dem zweiten Kufenabschnitt 32 und 33 eine Schraubaufnahme 39 ausgebildet, die als Bohrung mit Bohrrichtung im Wesentlichen parallel zur Mittellängsebene MLE in das Basisteil 31 eingebracht ist. Die Schraubaufnahme 39 ist dabei als Langloch ausgebildet, das sich wiederum im Wesentlichen senkrecht zur Mittellängsebene MLE bzw. quer dazu erstreckt. An dem Rand 70 des Kantenschutzes 5 und von diesem in Richtung B beabstandet ist eine zu der Schraubaufnahme 39 des Basisteils 31 fluchtende Schraubaufnahme 72 des Kantenschutzes 5 ausgebildet. Eine Befestigungsschraube 76 ist durch die beiden Schraubaufnahmen 72 und 39 von der Innenseite 8 des Kantenschutzes 5 eingeführt und an der ersten Seite 34 des Basisteils 31 mit einer Mutter 77 gesichert. Eine Unterlegscheibe 78 ist zwischen dem Basisteil 31 und der Mutter 77 eingelegt.

Das Kufensegment 30 kann auch in einer zweiten (nicht gezeigten) Betriebsstellung montiert werden. In der zweiten Betriebsstellung ist das Kufensegment 30 gegenüber der in der Figur 9 gezeigten ersten Betriebsstellung um 180° gedreht bzw. auf Umschlag montiert. Im Ergebnis weist in der zweiten Betriebsstellung der erste Kufenabschnitt 32 in Richtung B nach oben, wohingegen der zweite Kufenabschnitt 33 in Richtung A nach unten weist. Somit deckt in der zweiten Betriebsstellung der zweite Kufenabschnitt 33 den Rand 70 des Kantenschutzes 5 unterseitig ab.

Der erste Kufenabschnitt 32 und der zweite Kufenabschnitt 33 stehen vom Basisteil 31 jeweils in einer Höhe H hervor, die in der Darstellung der Figur 9 der Dicke D des Kantenschutzes 5 entspricht. Alternativ kann die Höhe H auch größer oder kleiner als die Dicke D gewählt werden.

Figur 10 zeigt in schematischer und perspektivischer Seitenansicht ein in der Figur 8 gezeigtes Kufensegment 30 mit zueinander parallel verlaufenden ersten und zweiten Kufenabschnitten 32 und 33.

Der an der ersten Seite 34 des Basisteils 31 an dessen unterem Bereich 35 angebrachte erste Kufenabschnitt 32 ist in der in Figur 10 gezeigten Orientierung der ersten Betriebsstellung in Richtung A auf die Straßen- oder Bodenoberfläche ausgerichtet und erstreckt sich an der zweiten Seite 36 vom Basisteil 31 rechtwinklig hervorstehend nach hinten. Der an der ersten Seite 34 des Basisteils 31 an dessen oberen Bereich 37 angebrachte zweite Kufenabschnitt 33 ist in der in Figur 10 gezeigten Orientierung der ersten Betriebsstellung in Richtung B von der Straßen- oder Bodenoberfläche wegweisend ausgerichtet und erstreckt sich an der ersten Seite 34 vom Basisteil 31 rechtwinklig hervorstehend nach vorne. In der in Figur 10 nicht gezeigten zweiten Betriebsstellung würde der zweite Kufenabschnitt 33 in Richtung A auf die Straßen- oder Bodenoberfläche ausgerichtet sein.

An dem Kufensegment 30 sind zwischen dem zweiten Kufenabschnitt 33 und dem Basisteil 31 zwei in Vorschubrichtung V zueinander beabstandete Versteifungstreben 38 an der ersten Seite 34 des Basisteils 31 angeordnet. Die Versteifungsstreben 38 stehen in dergleichen Höhe H gegenüber dem Basisteil 31 hervor wie auch der zweite Kufenabschnitt 33 gegenüber dem Basisteil 31 hervorsteht. Die Versteifungstreben 38 erstecken sich senkrecht zum zweiten Kufenabschnitt 33 über eine Länge L, die kürzer ist als die Höhe h der ersten Seite 34 des Basisteils 31 senkrecht zum zweiten Kufenabschnitt 33.

An dem Kufensegment 30 sind zwischen dem ersten Kufenabschnitt 32 und dem Basisteil 31 ebenfalls zwei in Vorschubrichtung V zueinander beabstandete Versteifungstreben 38' an der zweiten Seite 36 des Basisteils 31 angeordnet. In der Darstellung der Figur 10 sind diese Versteifungstreben jedoch nicht zu erkennen, da sie von dem Basisteil 31 verdeckt werden. Eine der Versteifungstreben 38' ist jedoch in der Figur 11 dargestellt.

Die Versteifungstreben 38 sind von den beiden Enden 1 und 2 des Kufensegments 30 in Vorschubrichtung V bzw. entgegengesetzt zur Vorschubrichtung V beabstandet. An beiden Enden 1 und 2 des Kufensegments 30 sind der erste Kufenabschnitt 32 und der zweite Kufenabschnitt 33 senkrecht zur Vorschubrichtung V abgeschrägt ausgebildet.

Beidseitig der Versteifungstreben 38 sind insgesamt vier in Vorschubrichtung V zueinander beabstandete Schraubaufnahmen 39 im Basisteil 31 ausgebildet. Die Schraubaufnahmen 39 sind als sich im Wesentlichen senkrecht zur in Längsrichtung verlaufenden Mittellängsebene MLE des Kufensegments 30 ersteckende Langlöcher ausgebildet.

Figur 11 zeigt in schematischer Vorderansicht entgegen der Vorschubrichtung V das in der Figur 10 gezeigte Kufensegment 30. Der geometrische Körper des Kufensegments 30 ist punktsymmetrisch zum Körpermittelpunkt M ausgebildet ist. Dies ist auch aus der Figur 10 ersichtlich, in der ebenfalls der Körpermittelpunkt M eingezeichnet ist.

Wie die Figur 11 zeigt ist an der ersten Seite 34 des Basisteils 31 in dessen oberen Bereich 37 der zweite Kufenabschnitt 33 angebracht, und an der zweiten Seite 36 des Basisteils 31 ist in dessen unteren Bereich 35 der erste Kufenabschnitt 32 angebracht. Die ersten und zweiten Kufenabschnitte 32 und 33 bilden dabei zusammen mit dem Basisteil 31 ein Profil mit im Wesentlichen Z-förmigem Querschnitt. Das Basisteil 31 bildet ein sich entlang des Kantenschutzes 5 ersteckendes Profil mit rechteckigem Querschnitt.

Figur 12 zeigt in schematischer und perspektivischer Seitenansicht das in der Figur 8 gezeigte Kufensegment 40 mit gebogen verlaufenden ersten und zweiten Kufenabschnitten 42 und 43. Der an der zweiten Seite 46 des Basisteils 41 an dessen unterem Bereich 45 angebrachte erste Kufenabschnitt 42 ist in der in Figur 12 gezeigten Orientierung der ersten Betriebsstellung in Richtung A auf die Straßen- oder Bodenoberfläche ausgerichtet. Der an der ersten Seite 44 des Basisteils 41 an dessen oberen Bereich 47 angebrachte zweite Kufenabschnitt 43 ist in der in Figur 12 gezeigten Orientierung der ersten Betriebsstellung in Richtung B von der Straßen- oder Bodenoberfläche wegweisend ausgerichtet. In der in Figur 12 nicht gezeigten zweiten Betriebsstellung würde der zweite Kufenabschnitt 43 in Richtung A auf die Straßen- oder Bodenoberfläche ausgerichtet sein.

Der zweite Kufenabschnitt 43 verläuft am in Vorschubrichtung V weisenden ersten Ende 1 in Richtung auf den ersten Kufenabschnitt 42 gebogen, wohingegen der erste Kufenabschnitt 42 am entgegen der Vorschubrichtung V weisenden zweiten Ende 2 in Richtung auf den zweiten Kufenabschnitt 43 gebogen verläuft. Der Abschnitt des zweiten Kufenabschnitts 43 im Bereich des zweiten Endes 2 erstreckt sich zu dem Abschnitt des ersten Kufenabschnitts 42 im Bereich des ersten Endes 1 parallel. Die Form des Basisteils 41 folgt dabei dem gebogenen Verlauf des ersten und zweiten Kufenabschnitts 42 und 43.

An dem Kufensegment 40 ist zwischen dem zweiten Kufenabschnitt 43 und dem Basisteil 41 eine in Vorschubrichtung V vom zweiten Ende 2 beabstandete Versteifungstrebe 48 an der ersten Seite 44 des Basisteils 41 angeordnet. Die Versteifungsstrebe 38 steht in dergleichen Höhe H gegenüber dem Basisteil 41 hervor wie auch der zweite Kufenabschnitt 43 gegenüber dem Basisteil 41 hervorsteht. Die Versteifungstrebe 48 erstreckt sich senkrecht zum zweiten Kufenabschnitt 43 über eine Länge L die kürzer ist als die Höhe h der ersten Seite 44 des Basisteils 31 senkrecht zum gerade verlaufenden Abschnitt des Kufenabschnitts 43.

An dem Kufensegment 40 ist zwischen dem ersten Kufenabschnitt 42 und dem Basisteil 41 ebenfalls eine Versteifungstrebe 48' an der zweiten Seite 46 des Basisteils 41 angeordnet. In der Darstellung der Figur 12 ist diese Versteifungstrebe jedoch nicht zu erkennen, da sie von dem Basisteil 41 verdeckt wird. Die Versteifungstrebe 48' ist jedoch in der Figur 13 dargestellt.

Die Versteifungstreben 48 sind von den beiden Enden des Kufensegments 40 in Vorschubrichtung V beabstandet. Am ersten Ende 1 des Kufensegments 40 ist der erste Kufenabschnitt 42 senkrecht zur Vorschubrichtung V abgeschrägt ausgebildet. Am zweiten Ende 2 des Kufensegments 40 ist der zweite Kufenabschnitt 43 senkrecht zur Vorschubrichtung V abgeschrägt ausgebildet.

Beidseitig der Versteifungstrebe 48 sind zwei in Vorschubrichtung V zueinander beabstandete Schraubaufnahmen 49 auf der ersten Seite 44 im Basisteil 41 ausgebildet, und eine dritte Schraubaufnahmen 49 ist nahe dem ersten Ende 1 ausgebildet. Die Schraubaufnahmen 49 sind als Bohrungen mit Bohrrichtung im Wesentlichen parallel zur Mittellängsebene MLE in das Basisteil 41 eingebracht. Die Schraubaufnahmen 49 sind dabei als Langlöcher ausgebildet, das sich wiederum im Wesentlichen senkrecht zur Mittellängsebene MLE bzw. quer dazu erstrecken.

Figur 13 zeigt in schematischer Vorderansicht entgegen der Vorschubrichtung V das in der Figur 12 gezeigte Kufensegment 40. Der geometrische Körper des Kufensegments 40 ist punktsymmetrisch zum Körpermittelpunkt M ausgebildet ist. Dies ist auch aus der Figur 12 ersichtlich, in der ebenfalls der Körpermittelpunkt M eingezeichnet ist.

Wie die Figur 13 zeigt ist an der ersten Seite 44 des Basisteils 41 in dessen oberen Bereich 47 der zweite Kufenabschnitt 43 angebracht, und an der zweiten Seite 46 des Basisteils 41 ist in dessen unteren Bereich 45 der erste Kufenabschnitt 42 angebracht. Die zueinander parallel verlaufenden Abschnitte der ersten und zweiten Kufenabschnitte 42 und 43 bilden dabei zusammen mit dem Basisteil 31 ein Profil mit im Wesentlichen Z-förmigem Querschnitt. Das Basisteil 31 bildet im Bereich der parallel verlaufenden Abschnitte der ersten und zweiten Kufenabschnitte 42 und 43 ein sich entlang des Kantenschutzes 5 ersteckendes Profil mit rechteckigem Querschnitt.

Figur 14 zeigt in schematischer Seitenansicht den in Figur 1 gezeigte Kantenschutz 5 mit zwei an seinem unteren Rand 70 in Reihe angeordneten Kufensegmenten 50 gemäß einer weiteren bevorzugten Ausführungsform. Die identisch ausgebildeten Kufensegmente 50 sind in einer ersten Betriebsstellung montiert. Der Rand 70 weist Steckaufnahmen bildende Klemmelemente 73a, 73b und 73c zur Aufnahme des Kufensegments 50 auf. Die Klemmelemente 73a, 73b und 73c werden im Folgenden insbesondere anhand der Figuren 20 und 21 detaillierter beschrieben.

Nachfolgend wird anhand der Figuren 15 bis 19 eines der Kufensegmente 50 detaillierter beschrieben.

Figur 15 zeigt in schematischer Schnittansicht das in der Figur 14 links gezeigte Kufensegment 50 entlang der Schnittlinie XV-XV. Figur 16 zeigt in schematischer Schnittansicht das in der Figur 14 rechts gezeigte, identische Kufensegment 50 entlang der Schnittlinie XVI-XVI.

In den Figuren 15 und 16 ist das Kufensegment 50 in einer ersten Betriebsstellung montiert dargestellt. Das Kufensegment 50 weist ein im Querschnitt im Wesentlichen rechteckiges Basisteil 51 auf. An dem Basisteil 51 ist unterseitig ein erster Kufenabschnitt 52 und oberseitig ein zweiter Kufenabschnitt 53 angeordnet. Der erste Kufenabschnitt 52 steht über die in der Figur 15 rechten zweiten Seite 56 von dem Basisteil 51 rechtwinklig nach rechts hervor. Der zweite Kufenabschnitt 53 steht über die in der Figur 15 linken ersten Seite 54 von dem Basisteil 51 rechtwinklig nach links hervor. Das Basisteil 31 ist mit dem ersten und dem zweiten Kufenabschnitt 52 und 53 einstückig aus einem Metall, vorzugsweise Stahlguss, ausgebildet. Die Unterseite des ersten Kufenabschnitts 52 und die Oberseite des zweiten Kufenabschnitts 53 sind im Wesentlichen eben ausgebildet.

Das Basisteil 51 weist eine der ersten Seite 54 abgewandte zweite Seite 56 auf, die in der in Figur 15 gezeigten ersten Betriebsstellung eine Befestigungsseite mit einer Stützfläche bildet. Mit der Stützfläche der zweiten Seite 56 liegt das Basisteil 51 am Rand 70 des Kantenschutzes 5 an und ist an diesem montiert. In der in Figur 15 gezeigten ersten Betriebsstellung deckt der erste Kufenabschnitt 52 den Rand 70 des Kantenschutzes 5 unterseitig gegenüber der in Richtung A befindlichen (nicht gezeigten) Straßen- oder Bodenoberfläche ab.

Der geometrische Körper des Kufensegments 50 ist punktsymmetrisch zum Körpermittelpunkt M ausgebildet. Dies ist auch aus den nachfolgenden Figuren 16, 18 und 19 ersichtlich, in denen ebenfalls der Körpermittelpunkt M eingezeichnet ist.

Wie anhand der Zusammenschau der Figuren 15 und 16 zu erkennen ist, greifen an der ersten Seite 54 von links Klemmelemente 73c bzw. 73a am unteren Bereich des Basisteils 51 an. Die Klemmelemente 73a und 73c werden im Folgenden insbesondere anhand der Figuren 20 und 21 detaillierter beschrieben. Die Klemmelemente 73c bzw. 73a legen das Kufensegment 50 in der in Figur 15 gezeigten ersten Betriebsstellung fest. Zwischen der zweiten Seite 56 des Basisteils 51 und der Außenseite 7 des Kantenschutzes 5 wirkt ein am Basisteil angebrachtes Gummielement 67'. Durch einen Anpressdruck, der durch die Klemmelemente 73c bzw. 73a auf das Basisteil 51 in Richtung des Kantenschutzes 5 aufgebracht wird, wird das Gummielement 67' zusammengepresst und unterstützt somit die Fixierung des Kufensegments 50 in der ersten Betriebsstellung.

Das Kufensegment 50 kann auch in einer zweiten (nicht gezeigten) Betriebsstellung montiert werden. In der zweiten Betriebsstellung ist das Kufensegment 50 gegenüber der in der Figur 15 gezeigten ersten Betriebsstellung um 180° gedreht bzw. auf Umschlag montiert. Im Ergebnis weist in der zweiten Betriebsstellung der erste Kufenabschnitt 52 in Richtung B nach oben, wohingegen der zweite Kufenabschnitt 53 in Richtung A nach unten weist. Somit deckt in der zweiten Betriebsstellung der zweite Kufenabschnitt 53 den Rand 70 des Kantenschutzes 5 unterseitig ab.

Der erste Kufenabschnitt 52 und der zweite Kufenabschnitt 53 stehen vom Basisteil 51 jeweils in einer Höhe H hervor, die in der Darstellung der Figur 15 im Wesentlichen der Dicke D des Kantenschutzes 5 entspricht. Alternativ kann die Höhe H auch größer oder kleiner als die Dicke D gewählt werden.

Figur 17 zeigt in schematischer und perspektivischer Seitenansicht eines der in der Figur 14 gezeigten Kufensegmente 50. In der Darstellung der Figur 17 ist das Kufensegment 50 in der Orientierung der ersten Betriebsstellung dargestellt.

Das Basisteil 51 weist zwei seitlich eingezogene Bereiche 60 und 61 auf. Der in der Figur 17 links dargestellte seitlich eingezogene Bereich 60 bildet eine etwa V-förmige Ausnehmung, die im Wesentlichen von zwei einwärts geneigten Teilbereichen 62b und 63b begrenzt wird. Der in der Figur 17 rechts dargestellte seitlich eingezogene Bereich 61 bildet ebenfalls eine etwa V-förmige Ausnehmung, die im Wesentlichen von zwei einwärts geneigten Teilbereichen 62a und 63a begrenzt wird. Die einwärts geneigten Teilbereiche 62b und 63b bzw. 62a und 63a bilden die Schenkel der V-Form.

Zwischen den einwärts geneigten Teilbereichen 62b und 63b erstreckt sich im Tal der V-Form ein sich senkrecht zu den ersten und zweiten Kufenabschnitten 52 und 53 erstreckender Teilbereich 65. Zwischen den einwärts geneigten Teilbereichen 62a und 63a erstreckt sich im Tal der V-Form ebenfalls ein sich senkrecht zu den ersten und zweiten Kufenabschnitten 52 und 53 erstreckender Teilbereich 64. Die Teilbereiche 64 und 65 erstecken sich dabei parallel zueinander.

Im oberen Bereich 57 der ersten Seite 54 des Kufensegments 50 sind zwei zueinander und zum zweiten Kufenabschnitt 53 beabstandete Gummielemente 66 und 67 angeordnet. An der in der Figur 17 nicht sichtbaren zweiten Seite 56 des Kufensegments 50 sind zwei zueinander und zum ersten Kufenabschnitt 52 beabstandete Gummielemente angeordnet, von denen das Gummielement mit dem Bezugszeichen 67' in der Figur 18 dargestellt ist.

Figur 18 zeigt in schematischer Vorderansicht entgegen der Vorschubrichtung das in der Figur 17 gezeigte Kufensegment 50. An der ersten Seite 54 des Basisteils 51 ist in dessen oberen Bereich 57 der zweite Kufenabschnitt 53 angebracht, und an der zweiten Seite 56 des Basisteils 51 ist in dessen unteren Bereich 55 der erste Kufenabschnitt 52 angebracht. Die ersten und zweiten Kufenabschnitte 52 und 53 bilden dabei zusammen mit dem Basisteil 51 ein Profil mit im Wesentlichen Z-förmigem Querschnitt.

Figur 19 zeigt in schematischer und perspektivischer Seitenansicht einen vergrößerten Teilbereich des in der Figur 14 gezeigten Kantenschutzes 5. Am Rand 70 des Kantenschutzes sind Klemmelemente 73a, 73b und 73c zur Aufnahme zweier Kufensegmente 50 angeordnet. Mittels der Klemmelemente 73a, 73b und 73c sind die zwei dargestellten Kufensegmente 50 in der ersten Betriebsstellung festgelegt.

Zwischen den Klemmelementen 73a und 73b ist der untere Bereich des Kufensegments 50 formschlüssig gehalten. Die Klemmelemente 73a und 73b sind komplementär zu den einwärts geneigten Teilbereichen 62b bzw. 62a des Basisteils 51 ausgebildet. Die Klemmelemente 73b und 73c sind ebenfalls komplementär zu den einwärts geneigten Teilbereichen 62b bzw. 62a des Basisteils 51 ausgebildet. Jeweils zwei zueinander beabstandete Klemmelemente 73a und 73b bzw. 73b und 73c wirken jeweils beidseitig an den einwärts geneigten Teilbereichen 62b bzw. 62a des Basisteils 51.

Die Klemmelemente 73a und 73c dienen in der in Figur 19 gezeigten Ausführungsform jeweils einseitig zur Aufnahme nur eines Kufensegments 50, wohingegen das dazwischen angeordnete Klemmelement 73b zur Aufnahme zweier Kufensegment 50 dient.

Figur 20 zeigt in schematischer und perspektivischer Seitenansicht den in der Figur 14 gezeigten Kantenschutz 4 mit demontierten Kufensegmenten 50. Figur 21 zeigt in schematischer und perspektivischer Seitenansicht und in vergrößerter Detailansicht DA den in der Figur 20 gezeigten Kantenschutz 5.

Die Klemmelemente 73a und 73b weisen im Wesentlichen sich parallel zu den einwärts geneigten Teilbereichen 62a und 62b des Basisteils 51 ersteckende Anschlagflächen 74a und 74b auf, die im in erster Betriebsstellung montierten Zustand formschlüssig mit den einwärts geneigten Teilbereichen 62a und 62b des Basisteils 51 in Eingriff stehen. In der zweiten Betriebsstellung stehen die Anschlagflächen 74a und 74b mit den einwärts geneigten Teilbereichen 63a und 32b des Basisteils 51 in Eingriff.

An den Klemmelementen 73a und 73b sind das Basisteil teilweise umgreifende Hinterschneidungen 75a und 75b ausgebildet. Die Hinterschneidungen 75a und 75b stützen das Basisteil in Richtung auf den Kantenschutz 5 ab, wohingegen die Anschlagflächen 74a und 74b das Basisteil lagestabil in der jeweiligen Betriebsstellung ausrichten.

Sowohl die Hinterschneidungen 75a und 75b als auch die Anschlagflächen 74a und 74b weisen zu den Teilbereichen 64 und 65 des Basisteils 51 parallele Abschnitte 79a und 79b auf.

Das Kufensegment 50 wird bei der Montage in der ersten Betriebsstellung mit einem kleinen Versatz nach unten in Richtung A an den Klemmelementen 73a und 73b angesetzt, so dass die parallelen Abschnitte 79a und 79b die seitlich eingezogenen Bereiche 60 und 61 des Basisteils 51 durchgreifen. Anschließend wird das Kufensegment 50 von unten so weit hinter die Hinterschneidungen 75a und 75b nach oben geschoben, bis die einwärts geneigten Teilbereichen 63a und 32b des Basisteils 51 an den Anschlagflächen 74a und 74b anschlagen. Die in diesem Bereich angeordneten Gummielemente 67' kommen dabei am Kantenschutz zur pressenden Anlage.

## Patentansprüche

1. Kufensegment (30; 40; 50) für einen Kantenschutz (5) einer Straßenfräsmaschine oder dgl. Bodenbearbeitungsmaschine mit einem Basisteil (31; 41; 51) und wenigstens einem daran angebrachten ersten Kufenabschnitt (32; 42; 52), wobei der erste Kufenabschnitt (32; 42; 52) in einer ersten Betriebsstellung des Basisteils (31; 41; 51) in Richtung (A) auf die Straßen- oder Bodenoberfläche ausrichtbar ist;
wobei an dem Basisteil (31; 41; 51) wenigstens ein zweiter Kufenabschnitt (33; 43; 53) angebracht ist, der in einer zweiten Betriebsstellung des Basisteils (31; 41; 51) in Richtung (A) auf die Straßen- oder Bodenoberfläche ausrichtbar ist,
**dadurch gekennzeichnet,**
**dass** das Basisteil (31; 41; 51) eine erste Seite (34; 44; 54) aufweist, in dessen oberem Bereich (37; 47; 57) der wenigstens eine zweite Kufenabschnitt (33; 43; 53) angebracht ist, und
**dass** das Basisteil (31; 41; 51) eine der ersten Seite (34; 44; 54) abgewandte zweite Seite (36; 46; 56) aufweist, in dessen unterem Bereich (15; 25; 35; 45; 55) der wenigstens eine erste Kufenabschnitt (32; 42; 52) angebracht ist,
wobei die zweite Seite (36; 46; 56) des Basisteils (31; 41; 51) in der ersten Betriebsstellung eine Befestigungsseite mit wenigstens einer Stützfläche bildet und wobei die ersten und zweiten Kufenabschnitte (32; 42; 52; 33; 43; 53) zusammen mit dem Basisteil (31; 41; 51) ein Profil mit im Wesentlichen Z-förmigem Querschnitt bilden.

2. Kufensegment (30; 40) nach Anspruch 1,
**dadurch gekennzeichnet,**
**dass** in einem Winkel zwischen dem ersten Kufenabschnitt (32; 42) und dem Basisteil (31; 41) und/oder in einem Winkel zwischen dem zweiten Kufenabschnitt (33; 43) und dem Basisteil (31; 41) jeweils wenigstens eine Versteifungstrebe (38; 38'; 48; 48') angeordnet ist.

3. Kufensegment (40) nach Anspruch 1 oder 2,
**dadurch gekennzeichnet,**
**dass** der zweite Kufenabschnitt (43) an dem in Vorschubrichtung (V) weisenden ersten Ende (1) in Richtung auf den ersten Kufenabschnitt (42) gebogen verläuft und der erste Kufenabschnitt (42) an dem entgegen der Vorschubrichtung (V) weisenden zweiten Ende (2) in Richtung auf den zweiten Kufenabschnitt (43) gebogen verläuft, und das Basisteil (41) vorzugsweise an dem ersten und zweiten Ende (1; 2) dem Verlauf des zweiten und ersten Kufenabschnitts (43; 42) folgend ausgebildet sind.

4. Kufensegment (30; 40; 50) nach einem der Ansprüche 1 bis 3,
**dadurch gekennzeichnet,**
**dass** der geometrische Körper des Kufensegments (30; 40; 50) punktsymmetrisch zum Körpermittelpunkt (M) ausgebildet ist und/oder
**dass** das Basisteil (31; 41; 51) ein sich wenigstens abschnittsweise entlang des Kantenschutzes (5) ersteckendes Profil mit rechteckigem Querschnitt bildet.

5. Kufensegment (30; 40) nach einem der Ansprüche 1 bis 4,
**dadurch gekennzeichnet,**
**dass** in dem Basisteil (31; 41) wenigstens eine Schraubaufnahme (39; 49) ausgebildet ist, insbesondere
**dass** die Schraubaufnahme (39; 49) als ein sich im Wesentlichen senkrecht zur Mittellängsebene (MLE) ersteckendes Langloch ausgebildet ist.

6. Kufensegment (50) nach einem der Ansprüche 1 bis 4,
**dadurch gekennzeichnet,**
**dass** das Basisteil (51) zwei seitlich eingezogene Bereiche (60; 61) aufweist, wobei die eingezogenen Bereiche (60; 61) von dem ersten Kufenabschnitt (52) in Richtung des zweiten Kufenabschnitts (53) und von dem zweiten Kufenabschnitt (53) in Richtung des ersten Kufenabschnitts (52) jeweils in zwei einwärts geneigte Teilbereiche (62a, 62b; 63a, 63b) übergehen.

7. Kufensegment (50) nach Anspruch 6,
**dadurch gekennzeichnet,**
**dass** zwischen den jeweils beiden einwärts geneigten Teilbereichen (62a, 62b; 63a, 63b) zwei im Wesentlichen parallele Teilbereiche (64; 65) gebildet sind.

8. Kantenschutz (5) für eine Straßenfräsmaschine oder dgl. Bodenbearbeitungsmaschine mit wenigstens einem Kufensegment (30; 40; 50) gemäß einem der Ansprüche 1 bis 7, wobei der Kantenschutz (5) einen Rand (70) aufweist, der zur Aufnahme des mindestens einen Kufensegments (30; 40; 50) ausgebildet ist,
wobei der Rand (70) Befestigungsaufnahmen zur Aufnahme mindestens eines Kufensegments (30; 40; 50) aufweist.

9. Kantenschutz (5) nach Anspruch 8,
**dadurch gekennzeichnet,**
**dass** die Befestigungsaufnahmen für die Kufensegmente (30; 40) mindestens eine Schraubaufnahme (71; 72) aufweisen.

10. Kantenschutz (5) nach Anspruch 8 oder 9,
**dadurch gekennzeichnet,**
**dass** die Befestigungsaufnahmen für die Kufensegmente (30; 40) mindestens eine Aufnahme für die Versteifungstreben (38; 38'; 48; 48') der Kufensegmente (30; 40) aufweisen.

11. Kantenschutz (5) nach einem der Ansprüche 8 bis 10,
**dadurch gekennzeichnet,**
**dass** in der ersten Betriebsstellung der erste Kufenabschnitt (32; 42; 52) den Rand (70) des Kantenschutzes (5) unterseitig abdeckt und in der zweiten Betriebsstellung der zweite Kufenabschnitt (33; 43; 53) den Rand (70) des Kantenschutzes (5) unterseitig abdeckt.

12. Kantenschutz (5) nach einem der Ansprüche 8 bis 11,
**dadurch gekennzeichnet,**
**dass** in der ersten Betriebsstellung der erste Kufenabschnitt (32; 42; 52) in Richtung (A) auf die Straßen- oder Bodenoberfläche über den Rand (70) des Kantenschutzes (5) hervorsteht und in der zweiten Betriebsstellung der zweite Kufenabschnitt (33; 43; 53) in Richtung (A) auf die Straßen- oder Bodenoberfläche über den Rand (70) des Kantenschutzes (5) hervorsteht.

13. Kantenschutz (5) nach Anspruch 8,
**dadurch gekennzeichnet,**
**dass** die Befestigungsaufnahmen für die Kufensegmente (50) mindestens eine Steckaufnahme (73a; 73b) zur formschlüssigen Halterung zumindest eines Kufensegments (50) aufweist.

14. Kantenschutz (5) nach Anspruch 13,
**dadurch gekennzeichnet,**
**dass** die Steckaufnahme zwei zueinander beabstandete Klemmelemente (73a; 73b) aufweist, die beidseitig an den einwärts geneigten Teilbereichen (62a, 62b; 63a, 63b) des Basisteils (51) wirksam sind.

15. Kantenschutz (5) nach Anspruch 14,
**dadurch gekennzeichnet,**
**dass** die Klemmelemente (73a; 73b) im Wesentlichen sich parallel zu den einwärts geneigten Teilbereichen (62a, 62b; 63a, 63b) des Basisteils (51) ersteckende Anschlagflächen (74a; 74b) und das Basisteil (51) zumindest teilweise umgreifende Hinterschneidungen (75a; 75b) aufweisen.

## Claims

1. A skid segment (30; 40; 50) for an edge guard (5) on a road milling machine or similar ground processing machine having a base part (31; 41; 51) and at least one first skid section (32; 42; 52) mounted thereupon, wherein the first skid section (32; 42; 52), in a first operating position of the base part (31; 41; 51), can be directed in direction (A) onto the surface of the road or ground;
wherein at least one second skid section (33; 43; 53) is mounted on the base part (31; 41; 51), which, in a second operating position of the base part (31; 41; 51), can be directed in direction (A) onto the surface of the road or ground,
**characterised in that**
the base part (31; 41; 51) comprises a first side (34; 44; 54), in the upper region (37; 47; 57) of which the at least one second skid section (33; 43; 53) is mounted, and
the base part (31; 41; 51) comprises a second side (36; 46; 56) facing away from the first side (34; 44; 54), in the lower region (15; 25; 35; 45; 55) of which, the at least one first skid section (32; 42; 52) is mounted,
wherein the second side (36; 46; 56) of the base part (31; 41; 51), in the first operating position, forms an attachment side with at least one support surface, and
wherein the first and second skid sections (32; 42; 52; 33; 43; 53) together with the base part (31; 41; 51) form a profile with a substantially Z-shaped cross-section.

2. The skid segment (30; 40) according to claim 1,
**characterised in that**
at least one reinforcement strut (38; 38'; 48; 48') is arranged respectively in an angle between the first skid section (32; 42) and the base part (31; 41) and/or in an angle between the second skid section (33; 43) and the base part (31; 41).

3. The skid segment (40) according to claim 1 or 2,
**characterised in that**
the second skid section (43) is curved in the direction of the first skid section (42) at the first end (1) pointing in the direction of travel (V) and the first skid section (42) is curved in the direction of the second skid section (43) at the second end (2) pointing counter to the direction of travel (V), and the base part (41) is preferably formed at the first and second ends (1; 2) following the course of the second and first skid sections (43; 42).

4. The skid segment (30; 40; 50) according to one of claims 1 to 3,
**characterised in that**
the geometric body of the skid segment (30; 40; 50) is formed having point symmetry about the centre point (M) of the body, and/or
the base part (31; 41; 51) forms a profile, with rectangular cross-section, extending at least in sections along the edge guard (5).

5. The skid segment (30; 40) according to one of claims 1 to 4,
**characterised in that**
at least one screw receptacle (39; 49) is formed in the base part (31; 41), in particular that the screw receptacle (39; 49) is formed as a slot extending substantially perpendicular to the central longitudinal plane (MLE).

6. The skid segment (50) according to one of claims 1 to 4,
**characterised in that**
the base part (51) comprises two laterally retracted regions (60; 61), wherein the retracted regions (60; 61) of the first skid section (52) merge in the direction of the second skid section (53) and of the second skid section (53) merge in the direction of the first skid section (52) respectively in two inwardly inclining subregions (62a, 62b; 63a, 63b).

7. The skid segment (50) according to claim 6,
**characterised in that**
two substantially parallel subregions (64; 65) are formed between the two respectively inwardly inclining subregions (62a, 62b; 63a, 63b).

8. An edge guard (5) for a road milling machine or similar ground processing machine comprising at least one skid segment (30; 40; 50) according to one of claims 1 to 7, wherein the edge guard (5) comprises an edge (70) which is formed for receiving the at least one skid segment (30; 40; 50),
wherein the edge (70) comprises attachment receptacles for receiving at least one skid segment (30; 40; 50).

9. The edge guard (5) according to claim 8,
**characterised in that**
the attachment receptacles for the skid segments (30; 40) comprise at least one screw receptacle (71; 72).

10. The edge guard (5) according to claim 8 or 9,
**characterised in that**
the attachment receptacles for the skid segments (30; 40) comprise at least one receptacle for the reinforcement struts (38; 38'; 48; 48') of the skid segments (30; 40).

11. The edge guard (5) according to one of the claims 8 to 10,
**characterised in that**
in the first operating position, the first skid section (32; 42; 52) covers the underside of the edge (70) of the edge guard (5) and in the second operating position, the second skid section (33; 43; 53) covers the underside of the edge (70) of the edge guard (5).

12. The edge guard (5) according to one of the claims 8 to 11,
**characterised in that**
in the first operating position, the first skid section (32; 42; 52) projects in the direction (A) onto the surface of the road or ground above the edge (70) of the edge guard (5) and, in the second operating position, the second skid section (33; 43; 53) projects in the direction (A) onto the surface of the road or ground above the edge (70) of the edge guard (5).

13. The edge guard (5) according to claim 8,
**characterised in that**
the attachment receptacles for the skid segments (50) comprise at least one plug-in receptacle (73a; 73b) for form-fitting mounting of at least one skid segment (50).

14. The edge guard (5) according to claim 13,
**characterised in that**
the plug-in receptacle comprises two clamp elements (73a; 73b) spaced from each other, which act on both sides on the inwardly inclining subregions (62a, 62b; 63a, 63b) of the base part (51).

15. The edge guard (5) according to claim 14,
**characterised in that**
the clamp elements (73a; 73b) comprise contact surfaces (74a; 74b) extending substantially parallel to the inwardly inclining subregions (62a, 62b; 63a, 63b) of the base part (51) and the base part (51) comprises at least partially surrounding indentations (75a; 75b).

## Revendications

1. Segment de patin (30 ; 40 ; 50) pour une protection d'arête (5) d'une fraiseuse routière ou d'une autre machine de traitement du sol similaire, comprenant une partie de base (31 ; 41 ; 51) et au moins une première portion de patin (32 ; 42 ; 52) montée sur celle-ci, la première portion de patin (32 ; 42 ; 52) pouvant, dans une première position opérationnelle de la partie de base (31 ; 41 ; 51), être orientée dans la direction (A) sur la surface de la route ou du sol ;
au moins une deuxième portion de patin (33 ; 43 ; 53), laquelle peut, dans une deuxième position opérationnelle de la partie de base (31 ; 41 ; 51), être orientée dans la direction (A) sur la surface de la route ou du sol, étant montée sur la partie de base (31 ; 41 ; 51),
**caractérisé en ce**
**que** la partie de base (31 ; 41 ; 51) présente une première face (34 ; 44 ; 54), dans la zone supérieure (37 ; 47 ; 57) de laquelle est montée l'au moins une deuxième portion de patin (33 ; 43 ; 53) et
en ce que la partie de base (31 ; 41 ; 51) présente une deuxième face (36 ; 46 ; 56) opposée à la première face (34 ; 44 ; 54), dans la zone inférieure (15 ; 25 ; 35 ; 45 ; 55) de laquelle est montée l'au moins une première portion de patin (32 ; 42 ; 52),
la deuxième face (36 ; 46 ; 56) de la partie de base (31 ; 41 ; 51) formant, dans la première position opérationnelle, une face de fixation présentant au moins une surface d'appui et
les première et deuxième portions de patin (32 ; 42 ; 52 ; 33 ; 43 ; 53) formant, conjointement avec la partie de base (31 ; 41 ; 51), un profil présentant une section transversale essentiellement en forme de Z.

2. Segment de patin (30 ; 40) selon la revendication 1,
**caractérisé en ce**
**que** dans un angle entre la première portion de patin (32 ; 42) et la partie de base (31 ; 41) et/ou dans un angle entre la deuxième portion de patin (33 ; 43) et la partie de base (31 ; 41) se trouve respectivement au moins une entretoise de renfort (38 ; 38' ; 48 ; 48').

3. Segment de patin (40) selon la revendication 1 ou 2,
**caractérisé en ce**
**que** la deuxième portion de patin (43) au niveau de la première extrémité (1) dirigée dans la direction d'avance (V) s'étend de manière incurvée en direction de la première portion de patin (42) et la première portion de patin (42) au niveau de la seconde extrémité (2) dirigée à l'encontre de la direction d'avance (V) s'étend de manière incurvée en direction de la deuxième portion de patin (43), et la partie de base (41) est conçue de préférence au niveau des première et seconde extrémités (1 ; 2) en suivant l'extension des première et deuxième portions de patin (43 ; 42).

4. Segment de patin (30 ; 40 ; 50) selon l'une des revendications 1 à 3,
**caractérisé en ce**
**que** le corps géométrique du segment de patin (30 ; 40 ; 50) est réalisé à symétrie ponctuelle par rapport au point centre du corps (M) et/ou
en ce que la partie de base (31 ; 41 ; 51) forme un profil s'étendant au moins par portions le long de la protection d'arête (5) avec une section transversale rectangulaire.

5. Segment de patin (30 ; 40) selon l'une des revendications 1 à 4,
**caractérisé en ce**
**que**, dans la partie de base (31 ; 41), au moins un logement de vis (39 ; 49) est formé, en particulier
en ce que le logement de vis (39 ; 49) est réalisé sous la forme d'un trou oblong s'étendant essentiellement perpendiculairement au plan longitudinal médian (MLE).

6. Segment de patin (50) selon l'une des revendications 1 à 4,
**caractérisé en ce**
**que** la partie de base (51) présente deux zones latéralement en retrait (60 ; 61), les zones en retrait (60 ; 61) se transformant de la première portion de patin (52) en direction de la deuxième portion de patin (53) et de la deuxième portion de patin (53) en direction de la première portion de patin (52) chacune en deux zones partielles inclinées vers l'intérieur (62a, 62b ; 63a, 63b).

7. Segment de patin (50) selon la revendication 6,
**caractérisé en ce**
**que**, entre les deux zones partielles respectives inclinées vers l'intérieur (62a, 62b ; 63a, 63b), deux zones partielles essentiellement parallèles (64 ; 65) sont formées.

8. Protection d'arête (5) pour une fraiseuse routière ou une autre machine de traitement du sol similaire comprenant au moins un segment de patin (30 ; 40 ; 50) selon une des revendications 1 à 7, la protection d'arête (5) présentant un bord (70), conçu pour recevoir le au moins un segment de patin (30 ; 40 ; 50),
le bord (70) présentant des logements de fixation pour la réception d'au moins un segment de patin (30 ; 40 ; 50).

9. Protection d'arête (5) selon la revendication 8,
**caractérisée en ce**
**que** les logements de fixation pour les segments de patin (30 ; 40) présentent au moins un logement de vis (71 ; 72).

10. Protection d'arête (5) selon la revendication 8 ou 9,
**caractérisée en ce**
**que** les logements de fixation pour les segments de patin (30 ; 40) présentent au moins un logement pour les entretoises de renfort (38 ; 38' ; 48 ; 48') des segments de patin (30 ; 40).

11. Protection d'arête (5) selon une des revendications 8 à 10,
**caractérisée en ce**
**que** dans la première position opérationnelle la première portion de patin (32 ; 42 ; 52) recouvre le côté inférieur du bord (70) de la protection d'arête (5) et, dans la deuxième position opérationnelle, c'est la deuxième portion de patin (33 ; 43 ; 53) qui recouvre le côté inférieur du bord (70) de la protection d'arête (5).

12. Protection d'arête (5) selon une des revendications 8 à 11,
**caractérisée en ce**
**que**, dans la première position opérationnelle, la première portion de patin (32 ; 42 ; 52) fait saillie en direction (A) sur la surface de la route ou du sol au-dessus du bord (70) de la protection d'arête (5) et, dans la deuxième position opérationnelle, c'est la deuxième portion de patin (33 ; 43 ; 53) qui fait saillie en direction (A) sur la surface de la route ou du sol au-dessus du bord (70) de la protection d'arête (5).

13. Protection d'arête (5) selon la revendication 8,
**caractérisée en ce**
**que** les logements de fixation pour les segments de patin (50) présentent au moins un logement par enfichage (73a ; 73b) pour un support par complémentarité de forme d'au moins un segment de patin (50).

14. Protection d'arête (5) selon la revendication 13,
**caractérisée en ce**
**que** le logement par enfichage présente deux éléments de serrage (73a ; 73b) espacés l'un de l'autre, qui agissent sur les deux côtés sur les zones partielles inclinées vers l'intérieur (62a, 62b ; 63a, 63b) de la partie de base (51).

15. Protection d'arête (5) selon la revendication 14,
**caractérisée en ce**
**que** les éléments de serrage (73a ; 73b) présentent des surfaces de butée (74a ; 74b) s'étendant essentiellement parallèlement aux zones partielles inclinées vers l'intérieur (62a, 62b ; 63a, 63b) de la partie de base (51), et la partie de base (51) présente des contre-dépouilles (75a ; 75b) au moins partiellement enveloppantes.
